# EUROPÄISCHE PATENTSCHRIFT

(11) **EP 0 659 951 B1**
(45) Veröffentlichungstag und Bekanntmachung des Hinweises auf die Patenterteilung: **20.10.1999**
(21) Anmeldenummer: 94119026.6
(22) Anmeldetag: 02.12.1994
(51) Int. Cl.: E04B 2/14, E04B 2/00

(54) **Wand aus Planziegeln**
Wall made of hollow blocks
Mur en blocs creux

(30) Priorität: 27.12.1993 DE 4344683
(43) Veröffentlichungstag der Anmeldung: 28.06.1995
(73) Patentinhaber: Rengstl, Horst, D-87480 Weitnau (DE)
(72) Erfinder: Rengstl, Horst, D-87480 Weitnau (DE)
(74) Vertreter: Pfister, Helmut, Dipl.-Ing.

(56) Entgegenhaltungen:
- EP-A- 0 005 814
- DE-A- 2 904 129
- FR-A- 2 568 289

## Beschreibung

Die Erfindung betrifft eine Wand aus aufeinandergesetzten Planziegeln, die bearbeitete ebene Ober- und Unterflächen, sowie eine Mehrzahl von im Einbauzustand senkrechten durch Stege begrenzte Hohlräume aufweisen, wobei die Steinlagen im Dünnbettmörtel verlegt sind.

In der EP-A-0005814 ist eine derartige Wand beschrieben. Dabei ist vorgesehen, daß im Dünnbettmörtel zwischen den Steinlagen ein Band aus faserhaltigen Material angeordnet wird und daß das Band auch ein zugesetztes härtbares Bindemittel aufweist. Durch den bekannten Vorschlag soll erreicht werden, daß insbesondere bei porosierten Hochlochziegeln die Gefahr verringert wird, daß infolge von Scherkräften an den Stegen zwischen den Löchern der Ziegel Risse entstehen und dadurch die Druckfestigkeit des Steines, sowie des Mauersteinverbandes beeinträchtigt wird. Das Band, das bei dem bekannten Vorschlag verwendet wird ist beträchtlich schmäler als die Steinbreite, so daß jeweils die am Rand angeordneten Reihen der Hohlräume nicht vom Band abgedeckt wird.

Die Hohlräume, die bei einer Wand der beschriebenen Bauweise vorgesehen werden, ergeben einen besseren Wärmeisolationswert im Vergleich zu Vollziegeln. Wird in üblicher Weise zwischen den Steinlagen Mörtel angeordnet, so fällt ein nicht unbeträchtlicher Teil in die Hohlräume, was unerwünscht ist. Werden bei Planziegeln, welche eine ebene Oberfläche und eine gleichmäßige Steinhöhe aufweisen, eine dünne Mörtelschicht von etwa 2 mm bis 3 mm verwendet, wird der Nachteil der in die Hohlräume hineinfallenden Mörtelmasse vermieden. Die Hohlräume der aufeinanderstehenden Steine werden jedoch zu langen Kanälen verbunden, die zum Teil über eine Geschoßhöhe reichen.

Der Erfindung liegt die Aufgabe zugrunde, eine Wand der eingangs beschriebenen Gattung bezüglich der Wärme- und Schallisolation wesentlich zu verbessern. Zur Lösung dieser Aufgabe wird erfindungsgemäß eine Wand mit den Merkmalen des Patentanspruches 1 vorgeschlagen.

Es ist nun gefunden worden, daß die sich bildenden langen Kanäle eine wesentliche Ursache dafür sind, daß eine so gestaltete Wand bezüglich der Isolationswirkung gegen Wärme und Schall nur teilweise befriedigt. In den langen Kanälen kann sich eine Konvektionsströmung ausbilden, die den Wärmetransport verbessert, was unerwünscht ist. Bei der oben beschriebenen Wand gemäß EP-A-0005814 werden zwar ein Teil der Hohlräume verschlossen, daß insoweit keine Kanäle entstehen. Die Hohlräume bzw. die Kanäle an den Außenflächen der Wand bleiben jedoch erhalten. Die Isolationswirkung gegen Wärme und Schall ist aber gerade an den Außenflächen besonders wichtig.

Die Erfindung erreicht einen sicheren Verschluß der Hohlräume der einzelnen Planziegel durch die Einlage eines flächigen Gebildes in die Fuge zwischen zwei Steinlagen. Lange Kanäle werden vermieden.

Wenn im Zusammenhang mit der Erfindung von Mörtel gesprochen wird, so ist dies nicht einschränkend zu verstehen. Die Erfindung kann in gleicher Weise auch dann angewendet werden, wenn zwischen den einzelnen Steinlagen mit Klebern gearbeitet wird, wobei die Zusammensetzung des einzelnen Klebers oder des Mörtels sinngemäß frei wählbar ist.

Die flächigen Gebilde, die die Erfindung benützt sind insbesondere Folien.

Es ist gefunden worden, daß als flächiges Gebilde nicht nur Folien verwendbar sind. Auch Netze, Gitter oder Geflechte können für die erfindungsgemäßen Zwecke angewandt werden. Es ist nämlich nicht notwendig, daß die einzelnen Hohlräume der einzelnen Steinlagen vollständig verschlossen sind, um die angestrebte Wirkung zu erreichen. Auch schon dann, wenn im Bereich der Fuge zwischen den einzelnen Steinlagen der Querschnitt der Hohlräume stark reduziert wird, wird sich keine nennenswerte Konvektionsströmung mehr ausbilden können. Auch die Schallübertragung wird stark vermindert bzw. ganz unterbunden.

Netze, Gitter oder dergleichen ergeben weiter den Vorteil, daß die Kleber- oder Mörtelschichten oberhalb und unterhalb des Netzes bzw. Gitters durch die Öffnungen im Netz oder dergleichen verbunden sind, was den Zusammenhalt der Wand verbessert.

Bei der Erfindung können die flächigen Gebilde auch eine gewisse Steifheit besitzen, so daß sie plattenartig ausgebildet sind und als Platten auf eine Steinlage aufgelegt werden.

In der Regel werden die flächigen Gebilde in eine Kleber- oder Mörtelschicht eingelegt und dann durch eine Kleber- oder Mörtelschicht abgedeckt. Wenn die flächigen Gebilde Gitter oder Netze sind, genügt in vielen Fällen, die Kleber- oder Mörtelschicht nur einseitig aufzubringen, da die Öffnungen im Gitter oder Geflecht das Durchdringen auf die andere Seite des flächigen Gebildes zulassen, so daß ein sicherer Verbund der einzelnen Steinlagen gewährleistet ist.

Für die flächigen Gebilde können verschiedene Materialien Verwendung finden, so können beispielsweise Metallfolien, zum Beispiel Alufolien angewandt werden sowie Folien aus Kunststoff, vorzugsweise aus Polyäthylen. Auch die Verwendung von Faservliesen, Kork, Pappe oder Schaumstoff ist möglich. Die Verwendung von nicht brennbaren Materialien ist in der Regel zu bevorzugen, wobei jedoch zu beachten ist, daß in Anbetracht der dünnen Schichten die Brennbarkeit der Zwischenschicht eine untergeordnete Rolle spielt.

In der Zeichnung ist ein Ausführungsbeispiel der Erfindung schematisch aber nicht maßstäblich dargestellt.

Es ist ein Teil einer Wand, teilweise im Schnitt dargestellt.

Von der unteren Steinlage 1 sind die Steine 2 und 3 erkennbar, die miteinander die Stoßfuge 4 begrenzen. Diese Stoßfuge 4 bleibt in der Regel mörtelfrei.

Von der oberen Steinlage 5 sind die Steine 6 und 7 gezeigt. Auch deren Stoßfuge 8 ist mörtelfrei.

Die obere Fläche 9 der Steine 2 und 3 der unteren Steinlage 1 und auch die untere Fläche 10 der Steine 6 und 7 der oberen Steinlage 5 sind vorzugsweise durch besondere Maßnahmen, zum Beispiel durch Schleifen plan.

Alle verwandten Steine 2, 3, 6 und 7 besitzen Hohlräume 11, die untereinander durch Stege 12 getrennt sind. Die äußere Begrenzung 13 jedes Steines kann etwas dickwandiger als die Stege 12 ausgebildet sein, ohne daß dies für die Erfindung wesentlich wäre.

Auf die obere Fläche 9 der unteren Steinlage 1 wird nun bei einem Ausführungsbeispiel der Erfindung eine dünne Mörtelschicht 14 aufgebracht. Diese dünne Mörtelschicht findet im Bereich der Hohlräume 11 keinen Halt und fällt nach unten. Ohne die Maßnahme der Erfindung würden nach dem Aufsetzen der oberen Steinlage 5 die Hohlräume 11 längere Kanäle bilden, was aus verschiedenen Gründen unerwünscht ist.

Gemäß der Erfindung wird nun auf die Mörtelschicht 14 ein flächiges Gebilde, beispielsweise eine Folie 15 aufgebracht und diese Folie 15 durch eine weitere Mörtelschicht 16 abgedeckt. Werden nun die Steine 6 und 7 der oberen Steinlage 5 aufgesetzt, stehen die die Hohlräume 11 begrenzenden Stege 12 aufeinander. Die Hohlräume 11 der verschiednen Steinlagen sind jedoch voneinander getrennt. Die angestrebte Wirkung der Folie 15 wird schon bei sehr dünnen Folien erreicht, beispielsweise bei Stärken von 0,1 Millimeter oder auch weniger.

## Patentansprüche

1. Wand aus aufeinander gesetzten Planziegeln (3,4,6,7), die bearbeitete ebene Ober- und Unterflächen (9,10) sowie eine Mehrzahl von im Einbauzustand senkrechten durch Stege (12) begrenzten Hohlräume (11) aufweisen, wobei die Steinlagen (1,5) im Dünnbettmörtel (14,16) verlegt sind, **dadurch gekennzeichnet, daß** im Dünnbettmörtel (14, 16) zwischen den Steinlagen (1,5) zu dem flächige Gebilde (15) vorgesehen sind, die alle einzelnen Hohlräume (11) wenigstens teilweise verschließen.

2. Wand nach Anspruch 1, **dadurch gekennzeichnet, daß** die flächigen Gebilde Folien (15) sind.

3. Wand nach Anspruch 1, **dadurch gekennzeichnet, daß** die flächigen Gebilde Gitter oder Netze sind.

## Claims

1. A wall made of hollow blocks (3, 4, 6, 7) set one on top of the other with planed upper and lower surfaces (9, 10) and a plurality of cavities (11) which are vertical when assembled, said cavities being limited by webs (12), with each stone layer (1,5) being laid in thin-bed mortar (14, 16), **characterised in that** there are also sheet-type elements (15) provided in the thin-bed mortar (14, 16) between the layer of stones (1, 5) closing each cavity (11) at least partially.

2. A wall made of hollow blocks according to claim 1, **characterised in that** the sheet-type elements are sheets of films or foils (15).

3. A wall made of hollow blocks according to claim 1, **characterised in that** the sheet-type elements are grids or nets.

## Revendications

1. Mur de briques superposées (3, 4, 6, 7), possédant chacune des faces (9, 10) supérieure et inférieure, planes, usinées, et plusieurs évidements (11), verticaux à l'état monté, séparés par des parois de séparation (12), les rangées de briques (1, 5) étant posées sur de fines couches de mortier (14, 16), caractérisé en ce que des structures minces (15) sont prévues dans la fine couche de mortier (14, 16) entre les rangées de briques (1, 5), obturant ainsi au moins partiellement tous les évidements individuels (11).

2. Mur selon la revendication 1, caractérisé en ce que les structures minces sont des feuilles (15).

3. Mur selon la revendication 1, caractérisé en ce que les structures minces sont des grillages ou des filets.
